# EUROPÄISCHE PATENTSCHRIFT

(11) **EP 0 028 836 B1**
(45) Veröffentlichungstag und Bekanntmachung des Hinweises auf die Patenterteilung: **24.10.1984**
(21) Anmeldenummer: 80106933.7
(22) Anmeldetag: 10.11.1980
(51) Int. Cl.: H01Q 25/00, H01Q 19/13

(54) **Antennenanordnung für ein Radarrundsuchverfahren zur Zielortung mit Höhenerfassung**
Antenna arrangement for an omnidirectional search radar for target location with height detection
Disposition d'antenne radar à balayage azimuthal et détermination du site

(30) Priorität: 13.11.1979 DE 2945789
(43) Veröffentlichungstag der Anmeldung: 20.05.1981
(73) Patentinhaber: SIEMENS AKTIENGESELLSCHAFT, 80333 München (DE)
(72) Erfinder: Brunner, Anton, Dipl.-Ing., D-8136 Wangen (DE); Kress, Erwin, Dipl.-Ing., D-8031 Wörthsee (DE)

## Beschreibung

Die Erfindung bezieht sich auf eine Antennenanordnung für ein Radarrundsuchverfahren zur Zielortung mit Höhenerfassung, bei dem zum Pegelvergleich mehrere übereinanderliegende, sich überlappende Strahlungskeulen mittels eines um eine Vertikalachse zusammen mit einer im wesentlichen vertikal angeordneten Primärstrahlerreihe rotierenden Reflektors erzeugt werden.

Gewöhnliche Rundsuchradarantennen liefern nur die azimutale Lage des Ziels, nicht jedoch dessen Elevationswinkel. Bei zunehmender Flugdichte und für eine genauere Einweisung von Zielfolgeanlagen ist jedoch die zusätzliche Information über die Flughöhe des Zieles bzw. über den Elevationswinkel dieses Ziel von immer grösser werdender Bedeutung.

Rundsuchantennen werden meist als Reflektorantennen mit einem doppelt gekrümmten Reflektor aufgebaut. Die Erweiterung eines solchen Antennentyps zur Höhenfindung durch zusätzliche Primärstrahler, ist wegen der vertikalen Reflektorkrümmung, was bei der notwendigen Auslenkung zu grosse Phasenfehler ergibt, praktisch nicht möglich.

Es ist bekannt, zur Zielortung nach Azimut- und Elevationswinkel zwei getrennte Radaranlagen zu verwenden, wobei ein Rundsuchradar der Feststellung des Azimutwinkels und ein davon eingewiesenes Höhensuchradar mit vertikal schwenkbarem Strahl der Erfassung des Elevationswinkels dient. Es treten dabei jedoch zeitliche Verzögerungen und Schwierigkeiten beim Aufbau der doppelten Antennenanordnung auf, insbesondere bei der Auslegung der Schwenklagerung der Höhenerfassungsantenne.

Beim sogenannten 3-D-Radar ist lediglich eine einzige gemeinsame Antennenanordnung zur Erfassung von Azimut und Elevation eines Ziels vorhanden, wobei für die horizontale Erfassung praktisch nur eine mechanische Strahlschwenkung in Betracht kommt und für die vertikale Ebene der mechanischen Strahlschwenkung wegen der dabei erforderlichen Schwenkbewegungen einer grossen Antenne mit daraus resultierenden Massenbeschleunigungen die elektronisch phasengesteuerte Strahlschwenkung vorgezogen wird. Neben dem hohen Aufwand der Phasensteuerung besteht der Nachteil derartiger Anordnungen darin, dass die Abtastung wegen der zusätzlichen horizontalen Suchbewegung relativ rasch erfolgen muss und somit die für ein sicheres Ermitteln der Zielposition notwendige Verweilzeit auf dem Ziel nicht erreicht.

Es sind zwar auch Rundsuchradarantennen möglich, bei denen sowohl die horizontale als auch die vertikale Strahlbewegung durch eine phasengesteuerte Einzelstrahlergruppe erfolgt. Dies stellt jedoch einen extrem hohen Aufwand dar, der für sehr viele Aufgabenstellungen nicht angemessen ist.

Eine bessere Möglichkeit der gleichzeitigen Erfassung von Azimut, Entfernung und Elevation eines Ziels ergibt sich durch Verwendung mehrerer übereinanderliegender, im Vertikaldiagramm sich überlappender Empfangskeulen, wobei die Erhebungswinkel der Keulenschnittpunkte bekannt sind und der Winkelabstand von dem dieser Schnittpunkte durch Pegelvergleich der beiden betreffenden Keulenechos bestimmt werden kann. Es ist bekannt, bei diesem Verfahren im Empfangs- und Sendefall die gleiche Antenne mit einem einzigen Parabolreflektor sowie mehreren, diesen aus unterschiedlichen Winkellagen ganz oder teilweise ausleuchtenden Primärstrahlern zu verwenden, so dass verschieden geneigte und unterschiedlich breite Keulen erzeugt werden. Es wird hierbei meist ein Ausschnitt aus einem Rotationsparaboloid als Reflektor verwendet und eine vertikale Primärstrahlerreihe (stacked beam) um den Brennpunkt des Reflektors angeordnet, so dass die gewünschten übereinanderliegenden, sich etwas überlappenden Strahlungskeulen entstehen. Bei stärker ausgelenkten Strahlen, deren Erreger weiter vom Brennpunkt des Reflektors entfernt sind, geht jedoch der Gewinn zurück und die Nebenzipfel steigen an, was den verfügbaren Erhebungswinkelbereich begrenzt. Da die Einzelkeulen meistens im Empfangsfall verwendet werden, muss die Sendeantenne, wenn sie nicht durch eine zusätzliche Reflektorantenne realisiert ist, durch Zusammenschalten der einzelnen Primärstrahler im Sendefall bei getrennter Empfangsauswertung verwirklicht werden. Eine solche Zusammenschaltung von Primärstrahlern führt jedoch zu einer aufwendigen Schaltmatrix und zu Aufzipfelungen des Sendeantennendiagramms.

Derartige Rundsuchradarantennen sind in der DE-PS2016391 beschrieben.

Aufgabe der Erfindung ist es, eine Antennenanordnung für ein Radarrundsuchverfahren zur Zielortung mit Höhenerfassung zu schaffen, die ohne den bei phasengesteuerten Antennen erforderlichen technischen Aufwand auskommt und dennoch über einen verhältnismässig grossen Erhebungswinkelbereich hinsichtlich ihres Gewinns und ihres Nebenzipfelverhaltens zufriedenstellend arbeitet. Gemäss der Erfindung, die sich auf eine Antennenanordnung der eingangs genannten Art bezieht, wird diese Aufgabe dadurch gelöst, dass der Reflektor als ein nur in der horizontalen Ebene eine Strahlfokussierung erzeugenden Zylinderparabolreflektor ausgebildet ist, entlang dessen Brennlinie die Primärstrahlerreihe angeordnet ist, dass die in ihrer horizontalen Ausdehnung verhältnismässig schmal ausgebildeten, einzelnen Strahler der Primärstrahlerreihe in der vertikalen Ebene so geneigt sind, dass jeweils die gewünschte Hauptstrahlrichtung der von ihnen erzeugten, übereinanderliegenden Einzelkeulen im Vertikaldiagramm entsteht, und dass die einzelnen Strahler der Primärstrahlerreihe in ihrer vertikalen Ausdehnung so bemessen sind, dass eine gewünschte Bündelung der übereinanderliegenden Einzelkeulen entsteht.

Die Antennenanordnung nach der Erfindung hat somit noch den Vorteil, dass sich ein Zylinderparabolreflektorverhältnismässig einfach herstellen lässt.

Die Zahl der einzelnen Strahler in der Primärstrahlerreihe richtet sich nach der Genauigkeit der gewünschten Elevationswinkelfindung und des zu überdeckenden Erhebungswinkelbereichs.

Die einzelnen Strahler der Primärstrahlerreihe lassen sich in vorteilhafter Weise als Flachparabolantennen (Cheese-Box-Antennen, Pillbox-Antennen) ausführen, welche aus parallel zueinander verlaufenden Metallplatten bestehen, die durch einen Zylinderparabolstreifen abgeschlossen und die durch einen kleinen Hornstrahler in der Brennlinie des Parabolstreifens gespeist werden. Für die Speisung eines Zylinder-Parabolreflektors durch eine in seiner Brennlinie angeordnete Linienquelle ist die Verwendung einer einzelnen Pillbox-Flachparabolantenne entsprechender Öffnungsbreite an sich bekannt; S. Silver: Microwave Antenna Theory and Design, McGraw-Hill 1949, Fig. 13, 28. Die Flachparabolantennen können symmetrisch oder asymmetrisch (Offsetspeisung) aufgebaut sein. Alternativ können auch flache Hornstrahler mit oder ohne Linsen davor verwendet werden. Eine Verbesserung der azimutalen Fokussierung lässt sich erzielen, wenn die relativ zur Brennlinie des Zylinderparabolreflektors mehr oder weniger geneigten Flachparabolantennen an der Seite ihrer Öffnung so verlängert werden, dass die Aperturebenen die Brennlinie des Zylinderparabolreflektors enthalten. Dies ist allerdings nur für die zumeist verwendete horizontale Polarisation möglich. Für andere Polarisationen würden Phasenfehler auftreten. Die Anordnung der Primärstrahlerreihe vor dem Zylinderparabolreflektor kann entweder symmetrisch oder asymmetrisch (off-set) vor dem Zylinderparabolreflektor erfolgen. Der Vorteil der asymmetrischen Anordnung liegt darin, dass die Primärstrahlerreihe ausserhalb des Strahlengangs nach der Reflexion liegt und damit keine Aperturabdekkung verursacht.

Die Ausgänge der einzelnen Strahler der Primärstrahlerreihe werden entweder gleichzeitig jeweils einem Empfänger oder zeitlich nacheinander mit insgesamt einem Empfänger verbunden oder es werden zeitlich nacheinander jeweils zwei benachbarte Strahler an zwei Empfänger angeschlossen.

Durch die Überlappung der Hauptkeulen benachbarter Strahler zeigt bei einer Einfachstauswertung der Strahler mit dem grössten Empfangssignalpegel grob den Elevationswinkelbereich des Ziels an. Bei einer Monopulsauswertung, d.h. einem quantitativen Pegelvergleich der Empfangssignale benachbarter Strahler, kann eine Genauigkeit von ¹/₅ bis ¹/₁₀ der Einzelkeulenhalbwertsbreite erzielt werden.

Die Sendeleistung wird in zweckmässiger Weise von einem zusätzlichen Strahler, der den Zylinderparabolreflektor ebenfalls mitbenutzt, abgestrahlt. Dies kann durch ein Kosekans²⁻Diagramm geschehen, wie dies für eine konstante Erfassungshöhe üblich ist. Wenn im Empfangsfall nur die vorher beschriebenen einzelnen Strahler benutzt werden, kann das vertikale Sendeantennendiagramm einen stärkeren Energieabfall aufweisen als nach dem Kosekans^{z-}Gesetz. Die Sendeantenne kann unabhängig von den übrigen Empfangsstrahlern ebenfalls zum Empfang eingesetzt werden. Durch die bereite Kosekans^{z-}Keule ist dann während des Abtastvorgangs der Einzelkeulenstrahler eine andauernde Zielverbindung gegeben. Die zusätzliche Verwendung der Sendeantenne als Empfangsstrahler ist aber dann nicht mehr sinnvoll, wenn jeder der eigentlichen Empfangsstrahler mit einem eigenen Empfänger verbunden ist.

Die Zuleitung zu den einzelnen Empfängern ist problemlos, wenn die Hochfrequenzteile derselben mit der Antennenanordnung mitdrehen. Wenn dies nicht der Fall ist, so wird in zweckmässiger Weise eine Mehrfachdrehkupplung verwendet, deren Kanalzahl sich nach der Zahl der einzelnen Empfänger richtet. Die Reduzierung der Zahl der einzelnen Strahler auf die Empfängerzahl folgt durch eine Schaltereinrichtung, die in zweckmässiger Weise über der Drehkupplung angeordnet ist.

Die Erfindung wird im folgenden anhand von 7 Figuren beschrieben. Es zeigen
Fig. 1 eine seitliche Darstellung des Antennenprinzips nach der Erfindung mit zugehörigen Strahlrichtungen,
Fig. 2 einen Teil der Antenne nach Fig. 1, jedoch mit ausgerichteten Aperturen der einzelnen Strahler in der Primärstrahlerreihe,
Fig. 3 und 4 die Lage der Primärstrahlerreihe bezüglich des Reflektors bei einem symmetrischen Antennenaufbau in einer perspektivischen Ansicht bzw. in einer Ansicht von oben,
Fig. 5 und 6 die Lage der Primärstrahlerreihe bezüglich des Reflektors bei asymmetrischem Antennenaufbau in einer perspektivischen Ansicht bzw. in einer Ansicht von oben, und
Fig. 7 in einem Diagramm die Empfangspegel von fünf einzelnen Strahlern der Primärstrahlerreihe sowie das Kosekans²⁻Diagramm eines zusätzlichen Primärstrahlers für Senden und Empfangen in Abhängigkeit vom jeweiligen Elevationswinkel.

Die in Fig. 1 schematisch in einer seitlichen Darstellung gezeigte Antennenanordnung nach der Erfindung besteht aus einem Zylinderparabolreflektor 1, welcher nur in der horizontalen Ebene eine Strahlfokussierung erzeugt. Entlang der Brennlinie des Zylinderparabolreflektors 1 sind hinsichtlich ihrer Horizontalausdehnung schmale Einzelstrahler 2 bis 6 angeordnet, deren vertikale Ausdehnung so gross ist, dass eine gewünschte Bündelung der übereinanderliegenden Einzelkeulen entsteht. Die von den als Empfangsstrahler wirkenden Einzelstrahlern 2 bis 6 erzeugten Hauptstrahlungsrichtungen sind mit 7 bis 11 bezeichnet. Die Strahler 2 bis 6 sind als Flachparabolantennen ausgeführt und bestehen aus parallel zueinander verlaufenden Metallplatten, die mit einem Zylinderparabolstreifen, z.B. 12 beim Strahler 2, abgeschlossen und die durch einen kleinen Hornstrahler, z.B. 13 beim Empfangsstrahler 2, im Brennpunkt des Parabolstreifens über Leitungen 14 bis 18 gespeist werden. Die Flachparabolantennen 2 bis 6 sind in der vertikalen Ebene so geneigt, dass jeweils die gewünschte vertikale Hauptstrahlrichtung 7 bis 11 entsteht. Die Zuleitungen 14 bis 18 der Einzelstrahler 2 bis 6 sind an eine Schaltereinrichtung 19 geführt. Mittels dieser Schaltereinrichtung 19 lassen sich zeitlich nacheinander jeweils zwei benachbarte Einzelstrahler mit zwei Empfängern 20 und 21 verbinden. Die Sendeleistung wird von einem zusätzlichen Einzelstrahler 22, der ebenfalls als Flachparabolantenne ausgebildet ist und den Zylinderparabolreflektor 1 auch mitbenutzt, abgestrahlt. Dieser Einzelstrahler 22 erzeugt ein breites vertikales Strahlungsdiagramm, z.B. ein Kosekans²⁻Diagramm, was durch die beiden Richtungspfeile 23 und 24 angedeutet ist. Die Zuleitung zum Einzelstrahler 22 ist mit 25 bezeichnet. Wenn im Empfangsfall nur die Einzelstrahler 2 bis 6 benutzt werden, kann das Sendeantennendiagramm einen stärkeren Energieabfall aufweisen als nach dem Kosekans²⁻Gesetz. Der Einzelstrahler 22 kann unabhängig von den Empfangsstrahlern 2 bis 6 ebenfalls zum Empfang verwendet werden. Durch die in der Vertikalebene breite Antennenkeule, die durch den Einzelstrahler 22 erzeugt wird, ist während des Abtastvorgangs der Einzelstrahler 2 bis 6 mittels der Schaltereinrichtung 19 dann trotzdem eine andauernde Zielverbindung gegeben. Da der Sender 26 und die beiden Empfänger 20 und 21 sowie ggf. ein Empfänger 27 mechanisch feststehend ausgebildet sind, ist eine Mehrfachdrehkupplung 28 vorgesehen, deren Kanalzahl sich nach der Zahl der Empfänger richtet. Der Sender 26 und der zusätzliche Empfänger 27 werden über einen Duplexerschalter 29 an die Zuleitung 25 getrennt angeschaltet.

Je nach Hauptstrahlrichtungen der Strahler kann eine Vertauschung der Strahler, z.B. der Sendeantenne 22 zwischen den Empfangsstrahlern 2 bis 6 günstiger sein.

Fig. 2 zeigt den Zylinderparabolreflektor 1 und die Einzelstrahler 2 bis 6 sowie 22 der Antennenanordnung nach Fig. 1. Hierbei sind jedoch die relativ zur Brennlinie des Zylinderparabolreflektors 1 geneigten Flachparabolantennen 2 bis 6 und 22 an der Seite ihrer Öffnung so verlängert, dass die Aperturebenen die Brennlinie des Reflektors 1 enthalten. Die Verlängerungsstücke sind schraffiert dargestellt und mit 30 bis 34 bezeichnet. Durch diese Massnahme wird eine Verbesserung der azimutalen Fokussierung erreicht. Beim Einzelstrahler 4 enthält die Aperturebene sowie die Brennlinie des Zylinderparabolreflektors 1, so dass keine Verlängerung mehr nötig ist.

Die Fig. 3 und 4 zeigen die Lage der Primärstrahlerreihe mit den Einzelstrahlern 2 bis 6 und 22 in bezug auf den Zylinderparabolreflektor 1 bei einem symmetrischen Antennenaufbau in einer perspektivischen Ansicht bzw. in einer Ansicht von oben.

Die Fig. 5 und 6 zeigen die Lage der aus den einzelnen Strahlern 2 bis 6 sowie 22 bestehenden Primärstrahlerreihe in bezug auf den Zylinderparabolreflektor 1 bei einem asymmetrischen Antennenaufbau ebenfalls in einer perspektivischen Ansicht bzw. in einer Ansicht von oben. Der Vorteil der asymmetrischen Anordnung, d. h. der sogenannten off-set-Speisung, liegt darin, dass die Primärstrahlerreihe mit den einzelnen Strahlern 2 bis 6 und 22 ausserhalb des Strahlengangs nach der Reflexion am Reflektor 1 liegt und damit keine Aperturabdeckung mit höheren Nebenzipfeln verursacht.

Fig. 7 zeigt in einem Diagramm die Empfangspegel E der fünf einzelnen Empfangsstrahler 2 bis 6 der Primärstrahlerreihe in Abhängigkeit vom jeweiligen Elevationswinkel a. Ausserdem ist in Fig. 7 in gestrichelter Darstellung der Sende- und evtl. Empfangspegel 22 des Einzelstrahlers dargestellt, der in der Vertikalebene ein Kosekans²⁻ Diagramm erzeugt. Durch die Überlappung der Hauptkeulen benachbarter Strahler 2 bis 6 zeigt bei einer Einfachstauswertung der Strahler mit dem höchsten Empfangssignal grob den Elevationswinkel des Ziels an. Bei einer Monopulsauswertung, d.h. bei einem quantitativen Pegelvergleich der Empfangssignale zweier benachbarter Strahler, z.B. der Strahler 3 und 4 mit den Pegelwerten P₃ und P., wird eine erhebliche grössere Genauigkeit bei der Auswertung des Elevationswinkels a des erfassten Ziels erreicht. Die Grössenordnung der Genauigkeit liegt bei etwa Vₛ bis Vᵢₒ der Einzelkeulenhalbwertsbreite.

## Patentansprüche

1. Antennenanordnung für ein Radarrundsuchverfahren zur Zielortung mit Höhenerfassung, bei dem zum Pegelvergleich mehrere übereinanderliegende, sich überlappende Strahlungskeulen mittels eines um eine Vertikalachse zusammen mit einer im wesentlichen vertikal angeordneten Primärstrahlerreihe rotierenden Reflektors erzeugt werden, dadurch gekennzeichnet, dass der Reflektor als ein nur in der horizontalen Ebene eine Strahlfokussierung erzeugender ZylinderParabolreflektor (1) ausgebildet ist, entlang dessen Brennlinie die Primärstrahlerreihe angeordnet ist, dass die in ihrer horizontalen Ausdehnung verhältnismässig schmal ausgebildeten, einzelnen Strahler (2 bis 6) der Primärstrahlerreihe in der vertikalen Ebene so geneigt sind, dass jeweils die gewünschte Hauptstrahlrichtung der von ihnen erzeugten, übereinanderliegenden Einzelkeulen im Vertikaldiagramm (Fig. 7) entsteht, und dass die einzelnen Strahler (2 bis 6) der Primärstrahlerreihe in ihrer vertikalen Ausdehnung so bemessen sind, dass eine gewünschte Bündelung der übereinanderliegenden Einzelkeulen entsteht.

2. Antennenanordnung nach Anspruch 1, dadurch gekennzeichnet, dass die einzelnen Strahler (2 bis 6) der Primärstrahlerreihe sogenannte Flachparabolantennen sind, die relativ zur Brennlinie des Zylinderparabolreflektors (1) mehr oder weniger geneigt sind und aus zwei parallel zueinander verlaufenden Metallplatten bestehen, welche durch einen metallischen Zylinderparabolstreifen (12) abgeschlossen sind, in dessen Brennlinie ein Hornstrahler (13) angeordnet ist (Cheese-Box-Antenne, Pillbox-Antenne), wobei die Speisung symmetrisch oder asymmetrisch erfolgen kann.

3. Antennenanordnung nach Anspruch 2, dadurch gekennzeichnet, dass die relativ zur Brennlinie des Zylinderparabolreflektors (1) geneigten Flachparabolantennen (2 bis 6) an der Seite ihrer Öffnung so verlängert sind (30 bis 33), dass ihre Aperturebenen die Brennlinie des Zylinderparabolreflektors (1) enthalten.

4. Antennenanordnung nach Anspruch 1, dadurch gekennzeichnet, dass die einzelnen Strahler der Primärstrahlerreihe flache Hornstrahler sind.

5. Antennenanordnung nach Anspruch 4, dadurch gekennzeichnet, dass den Hornstrahlern Linsen vorgesetzt sind.

6. Antennenanordnung nach einem der vorhergehenden Ansprüche, dadurch gekennzeichnet, dass die Primärstrahlerreihe (2 bis 6) symmetrisch vor dem Zylinderparabolreflektor (1) angeordnet ist (Fig. 3 und 4).

7. Antennenanordnung nach einem der Ansprüche 1 bis 5, dadurch gekennzeichnet, dass die Primärstrahlerreihe (2 bis 6) asymmetrisch (off-set) vor dem Zylinderparabolreflektor (1) angeordnet ist (Fig. 5 und 6).

8. Antennenanordnung nach einem der vorhergehenden Ansprüche, dadurch gekennzeichnet, dass die einzelnen Strahler der Primärstrahlerreihe gleichzeitig jeweils an einen Empfänger angeschlossen sind.

9. Antennenanordnung nach einem der Ansprüche 1 bis 7, dadurch gekennzeichnet, dass die einzelnen Strahler der Primärstrahlerreihe zeitlich der Reihe nach mittels einer Schaltereinrichtung mit einem einzigen Empfänger verbunden werden.

10. Antennenanordnung nach einem der Ansprüche 1 bis 7, dadurch gekennzeichnet, dass mittels einer Schaltereinrichtung (19) der Reihe nach jeweils zwei benachbarte einzelne Strahler (2 bis 6) der Primärstrahlerreihe mit zwei Empfängern (20, 21) verbunden werden.

11. Antennenanordnung nach einem der vorhergehenden Ansprüche, dadurch gekennzeichnet, dass zur Abstrahlung der Sendeleistung ein zusätzlicher, den Zylinderparabolreflektor (1) strahlungsmässig beaufschlagender Primärstrahler (22) vorgesehen ist.

12. Antennenanordnung nach Anspruch 11, dadurch gekennzeichnet, dass der zusätzliche Primärstrahler (22) so ausgelegt und vor dem Zylinderparabolreflektor (1) angeordnet ist, dass ein vertikales Sendeantennendiagramm in Form eines zumindest angenäherten cosec²⁻Diagramm erzeugt wird.

13. Antennenanordnung nach Anspruch 12, ausgenommen den Fall, wenn wie nach Anspruch 8 die einzelnen Strahler der Primärstrahlerreihe jeweils an einen Empfänger angeschlossen sind, dadurch gekennzeichnet, dass der zusätzliche Primärstrahler (22) auch zum Empfang eingesetzt ist.

14. Antennenanordnung nach Anspruch 12 oder 13, dadurch gekennzeichnet, dass der zusätzliche Strahler (22) ebenfalls als Flachparabolantenne ausgebildet ist und in der Primärstrahlerreihe liegt.

15. Antennenanordnung nach einem der vorhergehenden Ansprüche, dadurch gekennzeichnet, dass bei mechanisch feststehendem Sender (26) und bei mechanisch feststehenden Empfängern (20, 21, 27) die Zuleitung zu den Primärstrahlern über eine Mehrfach-Drehkupplung (28) erfolgt.

16. Antennenanordnung nach Anspruch 15, dadurch gekennzeichnet, dass für den Fall, dass weniger Empfänger (20, 21) als einzelne Strahler (2 bis 6) der Primärstrahlerreihe vorgesehen sind, über der Drehkupplung (28) eine Schaltereinrichtung (19) zur zeitlich aufeinanderfolgenden Verbindung von einzelnen Strahlern (2 bis 6) mit den Empfängern (20, 21) angeordnet ist.

## Claims

1. An antenna arrangement for a surveillance radar system for target location with altitude detection, wherein for the purpose of level comparison a plurality of overlapping radiation lobes lying one above another are generated by a reflector which rotates about a vertical axis, together with an essentially vertically arranged row of primary radiators, characterised in that the reflector consists of a parabolic cylinder reflector (1) which generates radiation focusing only in the horizontal plane, and along whose focal line the row of primary radiators is arranged, in that the individual radiators (2 to 6) of the row of primary radiators, designed to be relatively narrow with respect to their horizontal expanse, are inclined in the vertical plane in such a manner that the respectively desired primary beam direction of the individual lobes lying above one another and generated thereby arises in the vertical diagram (Figure 7) and in that the vertical extent of each of the individual radiators (2 to 6) of the row of primary radiators is dimensioned in such a manner that a desired focusing of the individual lobes, lying one above another, arises.

2. An antenna arrangement as claimed in Claim 1, characterised in that the individual radiators (2 to 6) of the row of primary radiators are so-called flat parabolic antennae more or less inclined relative to the focal line of the parabolic cylinder reflector (1) and consist of two metal plates which run parallel to one another and which are terminated by a metallic parabolic cylinder strip (12) in whose focal line is arranged a horn radiator (13) (cheese-box antenna, pillbox antenna), where the feed can take place symmetrically or asymmetrically.

3. An antenna arrangement as claimed in Claim 2, characterised in that the flat parabolic antennae (2 to 6) inclined relative to the focal line of the parabolic cylinder reflector (1) are extended (30 to 33) on the side of their opening in such a manner that their aperture planes contain the focal line of the parabolic cylinder reflector (1).

4. An antenna arrangement as claimed in Claim 1, characterised in that the individual radiators of the row of primary radiators consist of flat horn radiators.

5. An antenna arrangement as claimed in Claim 4, characterised in that in front of the horn radiators are arranged lenses.

6. An antenna arrangement as claimed in one of the preceding Claims, characterised in that the row of primary radiators (2 to 6) is arranged symmetrically in front of the parabolic cylinder reflector (1) (Figures 3 and 4).

7. An antenna arrangement as claimed in one of Claims 1 to 5, characterised in that the row of primary radiators (2 to 6) is arranged asymmetrically (off-set) in front of the parabolic cylinder reflector (1) (Figures 5 and 6).

8. An antenna arrangement as claimed in one of the preceding Claims, characterised in that the individual radiators of the row of primary radiators are each connected simultaneously to a receiver.

9. An antenna arrangement as claimed in one of Claims 1 to 7, characterised in that the individual radiators of the row of primary radiators are connected consecutively to one single receiver by means of a switch device.

10. An antenna arrangement as claimed in one of Claims 1 to 7, characterised in that a switch device (19) consecutively connects two adjacent individual radiators (2 to 6) of the row of primary radiators in each case to two receivers (20, 21).

11. An antenna arrangement as claimed in one of the preceding Claims, characterised in that an additional primary radiator (22) supplies radiation to the parabolic cylinder reflector (1) to radiate the transmission of power.

12. An antenna arrangement as claimed in Claim 11, characterised in that the additional primary radiator (22) is so designed and so arranged in front of the parabolic cylinder reflector (1) that a vertical transmission antenna diagram in the form of an at least approximate cosec² diagram is produced.

13. An antenna arrangement as claimed in Claim 12, excluding the case in accordance with Claim 8, where the individual radiators of the row of primary radiators are each connected to a receiver, characterised in that the additional primary radiator (22) is also used for reception.

14. An antenna arrangement as claimed in Claim 12 or 13, characterised in that the additional radiator (22) consists of a flat parabolic antenna arranged in the row of primary radiators.

15. An antenna arrangement as claimed in one of the preceding Claims, characterised in that the transmitter (26) is mechanically fixed and the receivers (20, 21, 27) are mechanically fixed, and the supply line to the primary radiators runs via a multiple rotary coupling (28).

16. An antenna arrangement as claimed in Claim 15, characterised in that if there are fewer receivers (20, 21) than individual radiators (2 to 6) provided in the row of primary radiators there is arranged above the rotary coupling (28) a switch device (19) which serves to consecutively connect individual radiators (2 to 6) to the receivers (20, 21).

## Revendications

1. Dispositif d'antenne utilisable pour une procédure de surveillance panoramique par radar permettant la localisation de cibles avec détermination de l'altitude, dans lequel, en vue de la comparaison de niveaux, plusieurs lobes de rayonnement superposés en recouvrement réciproque sont produits au moyen d'un réflecteur tournant autour d'un axe vertical en même temps qu'une série d'éléments rayonnants primaires disposés sensiblement verticalement, caractérisé par le fait que le réflecteur est réalisé sous la forme d'un réflecteur en forme de cylindre parabolique (1) réalisant une focalisation du rayonnement uniquement dans le plan horizontal et le long de l'axe focal duquel se trouve disposée la série des éléments rayonnants primaires, que les différents éléments rayonnants (2 à 6), réalisés relativement étroits suivant leur étendue horizontale, de la série d'éléments rayonnants primaires sont inclinés dans le plan vertical de sorte que l'on obtient respectivement la direction de rayonnement principale désirée des lobes individuels superposés produits par les éléments rayonnants, dans le diagramme vertical (figure 7) et que les différents éléments rayonnants (2 à 6) de la série d'éléments rayonnants primaires sont dimensionnés, dans leur étendue verticale, de manière à fournir une concentration désirée des lobes de rayonnement superposés.

2. Dispositif d'antenne suivant la revendication 1, caractérisé par le fait que les éléments rayonnants individuels (2 à 6) de la série des éléments rayonnants primaires sont ce qu'on appelle des antennes paraboliques planes qui sont plus ou moins inclinées par rapport à l'axe focal du réflecteur en forme de cylindre parabolique (1) et sont constituées par deux plaques métalliques parallèles entre elles qui sont fermées par une bande métallique en forme de cylindre parabolique (12), sur l'axe focal de laquelle est disposé un radiateur cornet (13) (antenne Cheese-Box, antenne Pillbox), l'alimentation pouvant être réalisée de façon symétrique ou dissymétrique.

3. Dispositif d'antenne selon la revendication 2, caractérisé par le fait que les antennes paraboliques planes (2 à 6) inclinées par rapport à l'axe focal du réflecteur en forme de cylindre parabolique (1) sont prolongées sur le côté de leur ouverture (30 à 33) de telle sorte que les plans de leurs ouvertures contiennent l'axe focal du réflecteur en forme de cylindre parabolique (1).

4. Dispositif d'antenne suivant la revendication 1, caractérisé par le fait que les différents éléments rayonnants de la série d'éléments rayonnants primaires sont des radiateurs en cornet plats.

5. Dispositif d'antenne suivant la revendication 4, caractérisé par le fait que des lentilles sont disposées en avant des radiateurs en cornet.

6. Dispositif d'antenne suivant l'une des revendications précédentes, caractérisé par le fait que la série d'éléments rayonnants primaires (2 à 6) est disposée symétriquement en avant du réflecteur en forme de cylindre parabolique (1) (figures 3 et 4).

7. Dispositif d'antenne suivant l'une des revendications 1 à 5, caractérisé par le fait que la série des éléments rayonnants primaires (2 à 6) est disposée de façon dissymétrique (de façon décalée) en avant du réflecteur en forme de cylindre parabolique (1) (figures 5 et 6).

8. Dispositif d'antenne suivant l'une des revendications précédentes, caractérisé par le fait que les différents éléments rayonnants de la série d'éléments rayonnants primaires sont simultanément raccordés à des récepteurs respectifs.

9. Dispositif suivant l'une des revendications 1 à 7, caractérisé par le fait que les différents éléments rayonnants de la série d'éléments rayonnants primaires sont reliés successivement dans le temps à un seul récepteur, au moyen d'un dispositif de commutation.

10. Dispositif d'antenne suivant l'une des revendications 1 à 7, caractérisé par le fait que respectivement deux éléments rayonnants individuels voisins (2 à 6) de la série d'éléments rayonnants primaires successivement reliés à deux récepteurs (1, 21) au moyen d'un dispositif de commutation (19).

11. Dispositif d'antenne suivant l'une des revendications précédentes, caractérisé par le fait que pour l'envoi de la puissance d'émission il est prévu un élément rayonnant primaire (22) chargeant en rayonnement le réflecteur en forme de cylindre parabolique (1).

12. Dispositif d'antenne suivant la revendication 11, caractérisé par le fait que l'élément rayonnant primaire supplémentaire (22) est agencé et est disposé en avant du réflecteur en forme de cylindre parabolique (1) de manière à obtenir un diagramme vertical d'antenne d'émission au moins approximativement sous la forme d'un diagramme en cos_{ec}².

13. Dispositif d'antenne suivant la revendication 12, en dehors du cas où, conformément à la revendication 8, les différents éléments rayonnants de la série d'éléments rayonnants primaires sont raccordés à des éléments respectifs, caractérisé par le fait que l'élément rayonnant primaire supplémentaire (22) est également utilisé pour la réception.

14. Dispositif d'antenne suivant la revendication 12 ou 13, caractérisé par le fait que l'élément rayonnant supplémentaire (22) est également réalisé sous la forme d'une antenne parabolique plane et est située dans la série des éléments rayonnants primaires.

15. Dispositif d'antenne suivant l'une des revendications précédentes, caractérisé par le fait que dans le cas d'un émetteur (26) fixe du point de vue mécanique et de récepteurs (20, 21, 27) fixes du point de vue mécanique, l'alimentation des éléments rayonnants primaires est réalisée par l'intermédiaire d'un dispositif de couplage rotatif multiple (28).

16. Dispositif d'antenne suivant la revendication 15, caractérisé par le fait que dans le cas où il est prévu moins de récepteurs (20, 21) que d'éléments rayonnants individuels (2 à 6) de la série d'éléments rayonnants primaires, un dispositif de commutation (19) servant à relier successivement les différents éléments rayonnants (2 à 6) aux récepteurs (20, 21) est disposé au-dessus du dispositif d'accouplement rotatif (28).
